# EUROPÄISCHE PATENTSCHRIFT

(11) **EP 3 871 300 B1**
(45) Veröffentlichungstag und Bekanntmachung des Hinweises auf die Patenterteilung: **10.04.2024**
(21) Anmeldenummer: 19805885.1
(22) Anmeldetag: 24.10.2019
(51) Int. Cl.: H01T 19/00

(54) **ELEKTRODE FÜR DIE ERZEUGUNG EINER KORONAENTLADUNG**
ELECTRODE FOR PRODUCING A CORONA EFFECT
ÉLECTRODE POUR LA GÉNÉRATION D'UN EFFET COURONNE

(30) Priorität: 26.10.2018 DE 102018126843
(43) Veröffentlichungstag der Anmeldung: 01.09.2021
(73) Patentinhaber: Ahlbrandt System GmbH, 36341 Lauterbach (DE)
(72) Erfinder: RAU, Alexander, 35037 Marburg (DE)
(74) Vertreter: Rauch, Udo
(86) Internationale Anmeldenummer: PCT/DE2019/200120
(87) Internationale Veröffentlichungsnummer: WO 2020/083448

(56) Entgegenhaltungen:
- EP-A1- 1 047 165
- DE-A1- 19 531 898
- US-A- 4 575 329

## Beschreibung

Die Erfindung bezieht sich auf eine Elektrode für die Erzeugung einer Koronaentladung aufweisend einen stromleitenden länglichen Kern und eine aus einem dielektrischen Material bestehende Umhüllung mit einem Längskanal für den Kern, wobei der Längskanal über seine Länge von einem Boden und einem sich über den Boden erstreckenden Dach begrenzt ist und wobei der Kern mit seiner Unterseite auf dem Boden des Längskanals aufliegt und wobei der Kern über seine Länge einen Abstand zum Dach des Längskanals einhält und dass wenigstens ein Niederhalteelement zwischen der Oberseite des Kerns und dem Dach des Längskanals verläuft.

Derartige Elektroden werden benötigt für die aktivierende Behandlung von Folien, die dazu über eine als Gegenelektrode wirkende Walze geführt werden. Die Elektrode wird dazu im geringen Abstand und parallel zu der Walze montiert, so dass zwischen ihr und der Walze ein Spalt vorliegt, in dem sich ein Plasma bildet, wenn eine genügend hohe Spannung an die Elektrode angelegt wird. Die Folie durchläuft den Spalt und wird dabei vom Plasma aktiviert. Um Durchschläge zu verhindern, besitzt die Elektrode eine Umhüllung aus einem dielektrischen Material, die auch der Befestigung in eine Anlage zur Korona-Vorbehandlung dient. Da der stromleitende metallische Kern in einem möglichst gleichbleibenden Abstand zur Walze verlaufen muss, um über die Länge der Elektrode ein gleichmäßiges Plasma zu erzeugen, muss der Kern innerhalb der Umhüllung lagegenau fixiert sein.

Bei dem dielektrischen Material, das den Kern umhüllt, handelt es sich im Allgemeinen um eine Keramik. Keramiken sind allerdings sehr brüchig und weisen dazu noch einen relativ geringen Wärmeausdehnungskoeffizienten auf, so dass die Keramik den Kern nicht eng umschließen darf, da der sich im Betrieb erwärmende und ausdehnende Kern die Umhüllung andernfalls sprengen würde.

Die EP 1 047 165 A1 offenbart eine Barriereelektrode, bei der in einem rohrförmigen Grundkörper zwei Längskanäle ausgebildet sind, wobei in einem der Kanäle ein auf dessen Boden aufliegender, flächiger Hochspannungsleiter verläuft. Oberhalb des Hochspannungsleiters befindet sich in dem Kanal eine dielektrische Füllung, die den Hochspannungsleiter gegen den Boden drückt.

Die US 4 575 329 A offenbart eine Elektrode, bei der ein flächiger Hochspannungsleiter auf dem Boden einer nach oben offenen dielektrischen Schiene aufliegt und dort von einer an der Schiene mit einem Kleber befestigten Metallplatte gehalten wird.

In der DE 195 31 898 A1 wurde daher schon vorgeschlagen, als Kern eine Spirale zu nutzen, deren Durchmesser dem inneren Querschnitt der Umhüllung entspricht, so dass die Windungen der Spirale an den inneren Wänden der Umhüllung anliegen. Dach und Boden der Umhüllung bilden dazu einen im Querschnitt kreisrunden Längskanal. Da eine Erwärmung der Schraubenfeder keine Vergrößerung ihres Durchmessers bewirken würde, sondern vielmehr eine nach innen gerichtete Verdickung des Federdrahtes, würde kein nach außen wirkenden Druck auf die Umhüllung ausgeübt.

Es ist allerdings zweifelhaft, ob diese Annahme zutrifft. Darüber hinaus ist es schwierig, die Feder über die Länge der Umhüllung in diese einzufädeln, da die Windungen sich an der Längskanalwand verhaken, so dass die Feder beim Einfädeln immer wieder gestaucht wird.

Die Erfindung beruht daher auf der Aufgabe, eine Elektrode zu schaffen, deren Kern lagegenau in einer Umhüllung liegt und darüber hinaus leicht zu montieren ist.

Zur Lösung des Problems sieht die Erfindung vor, dass jedes Niederhalteelement in wenigstens einer sich in Längsrichtung der Elektrode erstreckenden Kontaktlinie am Dach und in wenigstens einer sich in Längsrichtung erstreckenden Kontaktlinie an der Oberseite des Kerns anliegt.

Da über die begrenzte Anzahl von Kontaktlinien hinaus keine weiteren Kontakte zum Dach und zum Kern vorliegen, bleibt bei einer Erwärmung des Kerns und des Niederhalteelements ein genügender Spielraum zur seitlichen Ausdehnung des Niederhalteelements. Gleichzeitig wird aber vom Niederhalteelement eine ausreichend hohe Haltekraft aufgebaut, die den Kern gegen den Boden der Umhüllung drückt, so dass seine Lage in der Umhüllung konstant bleibt.

Grundsätzlich können mehrere Niederhalteelemente hintereinander in dem Längskanal angeordnet werden, so dass der Kern punkt- oder abschnittsweise gegen den Boden gedrückt wird. Die Herstellung einer Elektrode vereinfacht sich aber, wenn der Kern und das Niederhalteelement jeweils ein einheitliches Bauteil bilden, das sich über die Länge des Längskanals erstreckt. Umhüllung, Kern und Niederhalteelement können daher als Meterware bereitgestellt werden, von der entsprechend der gewünschten Länge der Elektrode Abschnitte abgetrennt werden, die anschließend in den Längskanal eingeführt werden.

Vorzugsweise werden nicht mehr als 4 Kontaktlinien benötigt, und insbesondere nicht mehr als 3 Kontaktlinien, wobei im letzteren Fall eine Kontaktlinie am Kern und zwei Kontaktlinien am Dach bzw. umgekehrt zwei Kontaktlinien am Kern und eine am Dach verlaufen.

Um ein quer zur Elektrode ausgedehntes Plasma zu erzeugen, ist vorgesehen, dass der Kern von einem Flachstab gebildet ist, dessen flache Seite auf dem Boden der Umhüllung aufliegt.

Das Niederhalteelement wird vorzugsweise aus einem Rundstab oder einem Rohr gebildet, die bei einer durch eine Erwärmung induzierte Ausdehnung eine Formänderung erfahren, wodurch der Druck auf die Kontaktlinien gering bleibt und nicht ausreichend ist, die Umhüllung zu sprengen. Dies trifft insbesondere für das Rohr zu.

In einer Ausführung ist der innere Querschnitt des Längskanals in der Umhüllung rechteckig, so dass der Boden und das Dach der Umhüllung parallel verlaufen.

Damit ergibt sich in jeder Querschnittsebene ein Zweipunktkontakt, nämlich zum einen zum Kern und zum anderen zum Dach.

Um eine bessere Fixierung durch eine Dreipunktkontaktierung zu erreichen, kann entweder im Dach oder in dem Kern eine Längsnut ausgebildet sein, so dass der Rundstab bzw. das Rohr an den Kanten der Nut anliegt und somit dort zwei Kontaktlinien gebildet sind.

Denkbar wäre aber auch, dass das Dach der inneren Umhüllung zwei einen spitzen Winkel einschließende Flanken aufweist, wobei in jeder Flanke jeweils eine Kontaktlinie verläuft. Damit liegt der Rundstab bzw. das Rohr in zwei Kontaktlinien am Dach an.

Aber auch hier kann im Schnittpunkt der beiden Flanken eine Längsnut ausgebildet sein, wobei die Kanten der Nut die Kontaktlinien bilden.

Wenn der Kern besonders breit ausgeführt wird, kann auch vorgesehen werden, dass mehrere Niederhalteelemente parallel angeordnet werden.

Da die Elektrode in einer Anlage zur Koronabehandlung von Folien benötigt wird, verläuft an ihrer Oberseite eine Schiene zur Befestigung der Elektrode im Abstand zu einer Walze, die die Gegenelektrode bildet.

Da sowohl der Kern als auch das Niederhalteelement aus einem elektrisch leitenden Material bestehen, kann das Niederhalteelement zur Verbindung mit einer Hochspannungsquelle eingerichtet sein, so dass die Hochspannungsquelle über das Niederhalteelement mit den Kern in Verbindung steht und ein entsprechendes Potentialgefälle zu der Gegenelektrode aufgebaut ist.

Im Folgenden soll anhand eines Ausführungsbeispiels die Erfindung näher erläutert werden. Dazu zeigen:
- Fig. 1: einen Querschnitt durch eine Elektrode in einer ersten Querschnittsform und
- Fig. 2: einen Querschnitt durch eine Elektrode in einer zweiten Ausführungsform.

Zunächst wird auf beide Figuren Bezug genommen und auf die gemeinsamen Elemente der beiden darin dargestellten Ausführungsformen einer Elektrode 1 eingegangen.

Demnach besteht die Elektrode 1 aus einem metallischen Kern 2 und einer Umhüllung 3 aus einem dielektrischen Material, insbesondere einer Keramik. Die Umhüllung 3 ist als Profil mit einem gleichbleibenden Querschnitt ausgebildet. In ihr verläuft ein Längskanal 4 zur Aufnahme eines Kerns 2 in Form eines Flachstahls und einem Niederhalteelement in Form eines Rohres 5, vorzugsweise ebenfalls aus einem metallischen Material, so dass über das Rohr 5 auch eine elektrische Kontaktierung des Kerns 2 erfolgen kann.

An ihrer Oberseite besitzt die Umhüllung 3 eine Schiene mit einer eine Hinterschnitte 7 aufweisende Montagenut 6, in der eine entsprechende, hier nicht dargestellte Halterung eingesetzt werden kann, die seitliche Stege aufweist, die in die Hinterschnitte 7 greifen.

Die Elektroden sind länglich und erstrecken sich durchaus über mehrere Meter, je nachdem, wie groß die als Gegenelektrode dienende Walze eine Anlage zur Korona-Vorbehandlung von Folien ist. Die Umhüllung 3 und der Kern 2 sind daher Meterware, die entsprechend der gewünschten Länge gekürzt werden.

Zur Montage einer Elektrode wird zunächst der Kern 2 in den Längskanal 4 eingeschoben, so dass er auf dem Boden des Längskanals 4 aufliegt. Sodann wird das Rohr 5 nachgeschoben, wobei es entlang einer Kontaktlinie 9 Kontakt mit dem Kern 2 und in zwei Kontaktlinien 10, 11 Kontakt mit dem Dach des Längskanals 4 hat. Alternativ können der Kern und das Rohr auch gleichzeitig in den Längskanal 4 eingeführt werden.

Im Folgenden wird detailliert die Querschnittsform nach Fig. 1 beschrieben. Der Längskanal 4 der Umhüllung 3 ist im Prinzip rechteckig, wobei zusätzlich im Dach eine Längsnut 8 verläuft, deren Kanten die beiden Kontaktlinien 10 und 11 bilden.

Denkbar wäre aber auch, das Dach flach auszuführen: In diesem Fall liegen nur zwei Kontaktlinien vor, nämlich zum einen zum Kern 2 und zum anderen genau gegenüberliegend am Dach der Umhüllung 2. Gerade bei einer solchen Ausführung können auch zwei oder mehr Rohre parallel zueinander im Längskanal 4 angeordnet werden.

Die Querschnittsform gemäß der Fig. 2 ist im Wesentlichen dreieckig. Das Dach wird von zwei Flanken 12, 13 gebildet, die einen spitzen Winkel einschließen. Auch hier liegen eine Kontaktlinie 9 zum Kern 2 und zwei Kontaktlinien jeweils 10 und 11 zu den Flanken 12, 13 vor. Außerdem kann im Zusammenlauf der beiden Flanken eine Längsnut 13 vorgesehen werden, wobei deren Abmessung gerade so gewählt werden kann, dass die Kontaktlinien 10, 11 in den Kanten der Längsnut 8 verlaufen.

Durch die Anlage des Rohres 5 in den Kontaktlinien 9, 10, 11 wird über die gesamte Länge des Kerns 2 ein Anpressdruck auf den Boden der Umhüllung 3 ausgeübt, so dass der Kern 2 eine fixierte Position innerhalb der Umhüllung 3 einnimmt. Wird diese durch mehrere Halterungen passgenau im gleichen Abstand zur Walze ausgerichtet, ist der Spalt zwischen dem Kern 2 und der Walze gleichbleibend.

Bei einer wärmebedingten Ausdehnung wird die Umhüllung 2 nicht gesprengt, da insbesondere bei einer Rohrausführung des Halteelementes dieses sich bei einer Ausdehnung verformt, so dass die Anpresskräfte in den Kontaktlinien nicht vergrößert werden und ein Aufsprengen der keramischen Umhüllung 2 vermieden wird.

### Bezugszeichenliste

- 1: Elektrode
- 2: Kern
- 3: Umhüllung
- 4: Längskanal
- 5: Rohr

- 6: Montagenut
- 7: Hinterschnitte
- 8: Längsnut
- 9: Kontaktlinie

- 10: Kontaktlinie
- 11: Kontaktlinie
- 12: Flanke
- 13: Flanke

## Patentansprüche

1. Elektrode für die Erzeugung einer Koronaentladung aufweisend einen stromleitenden länglichen Kern (2) und eine aus einem dielektrischen Material bestehende Umhüllung (3) mit einem Längskanal (4) für den Kern (2), wobei der Längskanal (4) über seine Länge von einem Boden und einem sich über den Boden erstreckenden Dach begrenzt ist und wobei der Kern (2) mit seiner Unterseite auf dem Boden des Längskanals (4) aufliegt, wobei der Kern (2) über seine Länge einen Abstand zum Dach des Längskanals (4) einhält und dass wenigstens ein Niederhalteelement zwischen der Oberseite des Kerns (2) und dem Dach des Längskanals (4) verläuft, **dadurch gekennzeichnet, dass** jedes Niederhalteelement in wenigstens einer sich in Längsrichtung der Elektrode erstreckenden Kontaktlinie (10, 11) am Dach und in wenigstens einer sich in Längsrichtung erstreckenden Kontaktlinie (9) an der Oberseite des Kerns (2) anliegt.

2. Elektrode nach Anspruch 1, **dadurch gekennzeichnet, dass** der Kern (2) und das Niederhalteelement jeweils ein einheitliches Bauteil bilden, das sich über die Länge des Längskanals (4) erstreckt.

3. Elektrode nach Anspruch 1 oder 2, **dadurch gekennzeichnet, dass** nicht mehr als 4 Kontaktlinien und vorzugsweise nicht mehr als 3 Kontaktlinien (9, 10, 11) vorliegen.

4. Elektrode nach Anspruch 3, **dadurch gekennzeichnet, dass** das Niederhalteelement aus einem Rundstab oder einem Rohr (5) gebildet ist.

5. Elektrode nach Anspruch 3, **dadurch gekennzeichnet, dass** der innere Querschnitt des Längskanals (4) rechteckig ist.

6. Elektrode nach Anspruch 5, **dadurch gekennzeichnet, dass** entweder im Dach oder in dem Kern (2) eine Längsnut (8) ausgebildet ist, so dass der Rundstab oder das Rohr (5) an den Kanten der Nut (6) anliegt.

7. Elektrode nach Anspruch 4, **dadurch gekennzeichnet, dass** das Dach der inneren Umhüllung (3) zwei einen spitzen Winkel einschließende Flanken (12, 13) aufweist.

8. Elektrode nach Anspruch 7, **dadurch gekennzeichnet, dass** im Schnittpunkt der beiden Flanken (12, 13) eine Längsnut (8) ausgebildet ist.

9. Elektrode nach einem der vorhergehenden Ansprüche, **dadurch gekennzeichnet, dass** mehrere Niederhalteelmente parallel angeordnet sind.

10. Elektrode nach einem der vorhergehenden Ansprüche, **dadurch gekennzeichnet, dass** an ihrer Oberseite eine Schiene zur Befestigung der Elektrode in einer Anlage zur Korona-Vorbehandlung verläuft.

11. Elektrode nach einem der vorhergehenden Ansprüche, **dadurch gekennzeichnet, dass** sowohl der Kern (2) als auch das Niederhalteelement aus einem elektrisch leitenden Material bestehen, und dass das Niederhalteelement zur Verbindung mit einer Hochspannungsquelle eingerichtet ist.

## Claims

1. Electrode for generating a corona discharge, comprising an electrically conducting elongate core (2) and a sheath (3) consisting of a dielectric material with a longitudinal channel (4) for the core (2), wherein the longitudinal channel (4) is bounded across its length by a base and a roof extending over the base, and wherein the core (2) rests with its underside on the base of the longitudinal channel (4), wherein the core (2) maintains a distance from the roof of the longitudinal channel (4) over its length and wherein at least one hold-down element extends between the upper side of the core (2) and the roof of the longitudinal channel (4), **characterised in that** each hold-down element bears against the roof in at least one contact line (10, 11) extending in the longitudinal direction of the electrode and against the upper side of the core (2) in at least one contact line (9) extending in the longitudinal direction.

2. Electrode according to claim 1, **characterised in that** the core (2) and the hold-down element each form a uniform component which extends over the length of the longitudinal channel (4).

3. Electrode according to claim 1 or 2, **characterised in that** no more than 4 contact lines and preferably no more than 3 contact lines (9, 10, 11) are present.

4. Electrode according to claim 3, **characterised in that** the hold-down element is formed from a round rod or a tube (5).

5. Electrode according to claim 3, **characterised in that** the inner cross-section of the longitudinal channel (4) is rectangular.

6. Electrode according to claim 5, **characterised in that** a longitudinal groove (8) is formed either in the roof or in the core (2), so that the round bar or the tube (5) rests against the edges of the groove (6).

7. Electrode according to claim 4, **characterised in that** the roof of the inner sheath (3) has two flanks (12, 13) enclosing an acute angle.

8. Electrode according to claim 7, **characterised in that** a longitudinal groove (8) is formed at the intersection of the two flanks (12, 13).

9. Electrode according to any of the preceding claims, **characterised in that** several hold-down elements are arranged in parallel.

10. Electrode according to any of the preceding claims, **characterised in that** a rail for fixing the electrode in a corona pre-treatment system extends on its upper side.

11. Electrode according to any of the preceding claims, **characterised in that** both the core (2) and the hold-down element consist of an electrically conductive material, and **in that** the hold-down element is designed for connection to a high-voltage source.

## Revendications

1. Electrode pour la production d'une décharge corona présentant un noyau (2) allongé conducteur de l'électricité et une enveloppe (3) constituée d'un matériau diélectrique avec un canal longitudinal (4) pour le noyau (2), le canal longitudinal (4) étant limité sur sa longueur par un fond et un toit s'étendant sur le fond et le noyau (2) reposant avec sa face inférieure sur le fond du canal longitudinal (4), le noyau (2) étant maintenu sur sa longueur à une certaine distance du toit du canal longitudinal (4) et au moins un élément de maintien en position basse s'étendant entre la face supérieure du noyau (2) et le toit du canal longitudinal (4), **caractérisé en ce que** chaque élément de maintien en position basse s'appuie sur le toit dans au moins une ligne de contact (10, 11) s'étendant dans la direction longitudinale de l'électrode et sur la face supérieure du noyau (2) dans au moins une ligne de contact (9) s'étendant dans la direction longitudinale.

2. Electrode selon la revendication 1, **caractérisée en ce que** le noyau (2) et l'élément de maintien en position basse forment chacun un composant unitaire qui s'étend sur la longueur du canal longitudinal (4) .

3. Electrode selon la revendication 1 ou 2, **caractérisée en ce qu'**il n'y a pas plus de 4 lignes de contact et, de préférence, pas plus de 3 lignes de contact (9, 10, 11).

4. Electrode selon la revendication 3, **caractérisée en ce que** l'élément de maintien en position basse est formé d'une barre ronde ou d'un tube (5).

5. Electrode selon la revendication 3, **caractérisée en ce que** la section transversale intérieure du canal longitudinal (4) est rectangulaire.

6. Electrode selon la revendication 5, **caractérisée en ce qu'**une rainure longitudinale (8) est formée soit dans le toit, soit dans le noyau (2), de sorte que la barre ronde ou le tube (5) s'appuie sur les bords de la rainure (6).

7. Electrode selon la revendication 4, **caractérisée en ce que** le toit de l'enveloppe intérieure (3) présente deux flancs (12, 13) formant un angle aigu.

8. Electrode selon la revendication 7, **caractérisée en ce qu'**une rainure longitudinale (8) est formée au point d'intersection des deux flancs (12, 13).

9. Electrode selon l'une quelconque des revendications précédentes, **caractérisée en ce que** plusieurs éléments de maintien en position basse sont disposés en parallèle.

10. Electrode selon l'une quelconque des revendications précédentes, **caractérisée en ce qu'**un rail s'étend sur sa face supérieure pour la fixation de l'électrode dans une installation de prétraitement par effet corona.

11. Electrode selon l'une quelconque des revendications précédentes, **caractérisée en ce que** l'âme (2) et l'élément de maintien en position basse sont tous deux constitués d'un matériau électriquement conducteur, et **en ce que** l'élément de maintien en position basse est adapté pour être connecté à une source de haute tension.
